# EUROPÄISCHE PATENTSCHRIFT

(11) **EP 3 442 879 B1**
(45) Veröffentlichungstag und Bekanntmachung des Hinweises auf die Patenterteilung: **18.11.2020**
(21) Anmeldenummer: 17716891.1
(22) Anmeldetag: 11.04.2017
(51) Int. Cl.: B65D 35/28, B65B 69/00

(54) **VORRICHTUNG ZUM HERAUSDRÜCKEN EINES STOFFES AUS EINER VERFORMBAREN TUBE**
DEVICE FOR PRESSING OUT A MATERIAL FROM A DEFORMABLE TUBE
DISPOSITIF POUR EXPULSER UNE SUBSTANCE HORS D'UN TUBE DÉFORMABLE

(30) Priorität: 12.04.2016 DE 102016206084
(43) Veröffentlichungstag der Anmeldung: 20.02.2019
(73) Patentinhaber: Henkel AG & Co. KGaA, 40589 Düsseldorf (DE)
(72) Erfinder: RUTHE-STEINSIEK, Kai, 40223 Düsseldorf (DE); RUSHE, Peter, 40589 Düsseldorf (DE)
(86) Internationale Anmeldenummer: PCT/EP2017/058680
(87) Internationale Veröffentlichungsnummer: WO 2017/178487

(56) Entgegenhaltungen:
- EP-B1- 2 490 956
- WO-A2-00/00405
- CN-U- 203 186 657
- US-A1- 2007 218 229

## Beschreibung

Die vorliegende Erfindung betrifft eine Vorrichtung zum Herausdrücken eines Stoffes aus einer verformbaren Tube. Die Tube kann beispielsweise aus Kunststoff oder Metall bestehen. Bei dem herauszudrückenden Stoff kann es sich insbesondere um einen Klebstoff handeln.

Derartige Vorrichtungen zum Herausdrücken eines Stoffes aus einer verformbaren Tube sollen die Handhabung der Tube und das Herausdrücken und Auftragen des Stoffes auf eine Oberfläche erleichtern. Insbesondere soll die Dosierung des Stoffes erleichtert werden.

Aus der EP 24 90 956 B1 ist eine Vorrichtung zum Herausdrücken eines Stoffes aus einer verformbaren Tube bekannt, die ein Gehäuse und einen in das Gehäuse einführbaren Quetscher aufweist, wobei der Quetscher ein Trägerelement und zwei einander gegenüberliegende Backen zum Greifen und Auspressen eines Stoffes aus der Tube aufweist. An den Backen sind Hebelelemente angebracht für eine manuelle Betätigung des Quetschers.

Weitere Vorrichtungen zum Herausdrücken eines Stoffes aus einer verformbaren Tube zeigen die CN203186657U und die WO00/00405A2.

Es ist eine Aufgabe der vorliegenden Erfindung, eine verbesserte Vorrichtung zum Herausdrücken eines Stoffes aus einer verformbaren Tube anzugeben. Insbesondere soll die Handhabbarkeit der Vorrichtung dahingehend verbessert werden, dass auch mit einem verhältnismäßig geringen Kraftaufwand eine genaue Dosierung des Stoffes und eine Leerung der Tube möglich sind.

Diese Aufgabe wird gelöst durch den Gegenstand des unabhängigen Patentanspruchs. Weitere Ausführungsformen sind Gegenstand der Unteransprüche.

Gemäß der Erfindung wird eine Vorrichtung zum Herausdrücken eines Stoffes aus einer verformbaren Tube angegeben, die ein Gehäuse mit einem Basisende, einen oberen Abschnitt gegenüber dem Basisende und Seitenwandabschnitte zwischen den Basisenden und dem oberen Abschnitt aufweist. Ferner weist die Vorrichtung einen in das Gehäuse einführbaren Quetscher auf, wobei der Quetscher ein Trägerelement und zwei einander gegenüberliegende Backen zum Greifen und Auspressen eines Stoffes aus der Tube aufweist.

Das Gehäuse weist ferner eine Öffnung im oberen Abschnitt auf, durch die ein Ausgabeauslass der Tube geführt werden kann, und Öffnungen an gegenüberliegenden Teilen der Seitenwandabschnitte, mittels derer sich die Backen betätigen lassen, wobei die Backen an einem Ende am Trägerelement befestigt sind und der Quetscher darüber hinaus ein manuelles Hebelelement an zumindest einer Backe aufweist.

Das Hebelelement ist in einem Verbindungsbereich mit der Backe in einer Anordnung verbunden, in der ein manuell auf das Hebelelement angewendeter Druck eine Kraft auf die Backe in Richtung auf die andere Backe zu bewirkt. Das Hebelelement weist einen Körper mit Verstärkungsrippen auf, wobei die Verstärkungsrippen zumindest teilweise von einer geschlossenen Außenhaut umgeben sind, wobei ein Bereich der Außenhaut einen Griffbereich ausbildet.

Es wird eine Vorrichtung bereitgestellt, mit Hilfe der ein Benutzer einen Stoff aus der verformbaren Tube ausdrücken kann, indem er in den Griffbereichen Druck auf die manuellen Hebelelemente ausübt. Dieser Druck wird von dem Hebelelement auf die Backen und von diesen auf die verformbare Tube übertragen.

Die Vorrichtung hat den Vorteil, dass das Hebelelement besonders gut geeignet ist, eine verhältnismäßig geringe Kraft besonders wirksam auf die verformbare Tube zu übertragen. Dazu ist das Hebelelement nicht vollständig massiv und damit steif ausgebildet, sondern es weist aufgrund der Verstärkungsrippen eine gewisse Flexibilität auf, ohne an Belastbarkeit zu verlieren. Dabei liegen die Verstärkungsrippen im Griffbereich nicht frei, sondern sind von einer geschlossenen Außenhaut bedeckt. Dies verbessert die Handhabbarkeit der Vorrichtung wesentlich, da im Griffbereich freiliegende rippenartige Strukturen sich bei der Handhabung der Vorrichtung in die Finger des Benutzers eindrücken können. Dies ist zumindest unangenehm, kann jedoch auch schmerzhaft sein und die Handhabbarkeit der Vorrichtung beeinträchtigen.

Gemäß einer Ausführungsform der Erfindung weist das Hebelelement an der zumindest einen Backe auf Höhe des Verbindungsbereiches einen konkaven Abschnitt auf. Dieser hat die Aufgabe, die Handhabbarkeit der Vorrichtung weiter zu verbessern. Er bewirkt einen sicheren Halt für die Finger eines Benutzers und verhindert, dass diese bei der Ausübung von Druck abrutschen. Zudem hebt der konkave Abschnitt den Griffbereich optisch hervor.

Im Übrigen kann das Hebelelement beispielsweise konvex ausgebildet sein.

Gemäß einer Ausführungsform der Erfindung gilt für einen Krümmungsradius r der Außenhaut des Hebelelements in dem konkaven Abschnitt 5 mm ≤ r ≤ 50 mm, insbesondere 16 mm ≤ r ≤ 35 mm. Wie sich herausgestellt hat, bietet ein derart gekrümmter Abschnitt einen besonders sicheren Halt im Griffbereich.

Gemäß einer Ausführungsform der Erfindung sind im Griffbereich Griffrippen auf der Außenhaut des Hebelelements angeordnet. Die Griffrippen können beispielsweise als verhältnismäßig niedrige Erhebungen von höchstens 1 mm auf der Außenhaut gebildet sein und insbesondere quer zur Längsrichtung des Hebelelements angeordnet sein. Die Griffrippen haben die Aufgabe, ein Abrutschen der Finger eines Benutzers zu verhindern und dadurch die Handhabbarkeit weiter zu verbessern.

Die Griffrippen können beispielsweise aus dem Material der Außenhaut und einstückig mit dieser ausgebildet sein.

Gemäß einer Ausführungsform der Erfindung weist der Verbindungsbereich zwischen dem Hebelelement und der Backe eine Länge L auf, wobei L weniger als 25% der Länge der Backe beträgt. Dabei wird eine Längenmessung in Längsrichtung des Hebelelements bzw. der Backe angenommen.

Für die Länge L gilt beispielsweise 2 mm ≤ L ≤ 20 mm, insbesondere 3 mm ≤ L ≤ 12 mm.

Wie sich herausgestellt hat, ist die Verbindung zwischen Hebelelement und Backe bei diesen Abmessungen robust und stabil genug, um eine durch den Benutzer auf das Hebelelement ausgeübte Kraft sicher auf die Backen zu übertragen. Sie ist jedoch auch verhältnismäßig flexibel und erleichtert somit die Handhabung der Vorrichtung.

Erfindungsgemäß weist der Verbindungsbereich zwischen dem Hebelelement und der Backe eine maximale Breite v auf, die höchstens die Hälfte einer Breite b der Backe in diesem Bereich beträgt. Beispielsweise kann v höchstens 7 mm betragen.

Ferner ist es zusätzlich vorteilhaft, wenn der Verbindungsbereich zwischen dem Hebelelement und der Backe im Wesentlichen im dritten Viertel der Backe vom Trägerelement aus gesehen angeordnet ist. Somit ist in einer Ausführungsform der Vorrichtung der Verbindungsbereich in einer von dem Trägerelement abgewandten, oberen Hälfte der Backe angeordnet, nicht jedoch im Bereich der obersten 20% der Backe.

Mit dieser Anordnung lässt sich eine optimale Hebelwirkung erzielen. Der Verbindungsbereich leitet die durch einen Benutzer ausgeübte Kraft und verteilt sie über die gesamte Länge der Backe. Falls der Verbindungsbereich zu nah an der Öffnung des Gehäuses und damit zu nah an einem Auslass der Tube angeordnet ist, kann es einerseits zu Problemen in der Handhabung kommen, weil die Tube in unmittelbarer Nähe ihres Auslasses nicht ausreichend flexibel ist. Zum anderen kann eine vollständige Entleerung der Tube problematisch sein.

Falls wiederum der Verbindungsbereich zu weit entfernt von der Öffnung im Gehäuse und somit vom Auslass der Tube angeordnet ist, ist die erzielte Hebelkraft auf die Backe deutlich geringer und es ist nicht mehr möglich, die Vorrichtung mit geringen Kräften zu handhaben.

Gemäß einer Ausführungsform ist der Körper des Hebelelements einstückig mit den Backen ausgebildet. Das hat den Vorteil, dass das Hebelelement und die Backen besonders flexibel und gleichzeitig stabil ausgebildet sein können.

Gemäß einer Ausführungsform ist das Gehäuse an seinem Basisende offen und der Quetscher ist in das Gehäuse durch dessen offenes Ende einführbar und in diesem fixierbar. Auf diese Weise kann eine sichere Verbindung zwischen dem Gehäuse und dem Quetscher erzielt werden.

Ausführungsformen der Erfindung werden im Folgenden anhand von Figuren näher beschrieben. Darin zeigen
- Figur 1: schematisch eine perspektivische Ansicht eines Gehäuses einer Vorrichtung gemäß einer Ausführungsform der Erfindung;
- Figur 2: schematisch eine Explosionsdarstellung einer Vorrichtung zum Herausdrücken eines Stoffes aus einer verformbaren Tube gemäß einer Ausführungsform der Erfindung;
- Figur 3: schematisch Schnittansichten eines Quetschers gemäß einer Ausführungsform der Erfindung;
- Figur 4: schematisch eine teilgeschnittene Ansicht eines Verbindungsbereichs des Quetschers gemäß Figur 3 und
- Figur 5: schematisch eine Seitenansicht eines in das Gehäuse gemäß Figur 1 einsetzbaren Quetschers gemäß einer Ausführungsform der Erfindung.

Figur 1 zeigt ein leeres Gehäuse 1 einer Vorrichtung zum Herausdrücken eines Stoffes aus einer verformbaren Tube gemäß einer Ausführungsform der Erfindung. Das Gehäuse 1 weist ein offenes Basisende 2 auf und einen oberen Abschnitt 3 gegenüber dem Basisende 2 sowie Seitenwandabschnitte 4, die zwischen dem Basisende 2 und dem oberen Abschnitt 3 das Gehäuse 1 bilden. Durch das offene Basisende 2 ist ein in Figur 1 nicht gezeigter Quetscher mit einer Tube einführbar. Durch eine Öffnung 5 im oberen Abschnitt 3 kann ein Ausgabeauslass der Tube geführt werden.

Ferner weist das Gehäuse 1 auf zwei gegenüberliegenden Seiten in seinen Seitenwandabschnitten 4 jeweils eine Öffnung 8 auf. Unterhalb der Öffnungen 8 kragen die Seitenwandabschnitte 4 nach außen und bilden Schultern 9, so dass das offene Basisende im Querschnitt nicht rund ist, sondern ebenfalls Auskragungen aufweist.

Figur 2 zeigt die gesamte Vorrichtung zum Herausdrücken eines Stoffes aus einer verformbaren Tube mit dem Gehäuse 1 gemäß Figur 1, einem in das Gehäuse 1 einsetzbaren Quetscher 10 mit einer Tube 24, einer auf das Gehäuse 1 aufsetzbaren Auftragsdüse 30 und einer auf die Auftragsdüse 30 aufsetzbaren Verschlusskappe 40.

Der Quetscher 10, der im Detail in den Figuren 3 bis 5 gezeigt ist, wird mit der darin eingesetzten Tube 24 durch das offene Basisende 2 des Gehäuses 1 geführt, so dass ein Ausgabeauslass der Tube 24 durch die Öffnung 5 geführt wird und in den Figuren 3 bis 5 näher gezeigte Hebelelemente des Quetschers 10 in den Öffnungen 8 freiliegen bzw. durch die Öffnungen 8 nach außen ragen.

Die Figuren 3 bis 5 zeigen den Quetscher 10 im Querschnitt bzw. in einer Seitenansicht. Der Quetscher 10 weist zwei einander gegenüberliegende Backen 12 auf, die zangenartig zusammenwirken und an ihrem unteren Ende 13 mit einem Trägerelement 11 verbunden sind. Wenn der Quetscher 10 in das Gehäuse 1 eingesetzt ist, bildet das Trägerelement 11 einen Boden des Gehäuses 1 aus.

An ihrem oberen Ende 14 klaffen die Backen 12 im Ruhezustand auseinander. Dies ist in Figur 3a gezeigt. Zwischen den Backen 12 ist eine Tube, beispielsweise eine Klebstofftube, derart anordenbar, dass die Backen 12 an der Tubenaußenwand anliegen.

Jede Backe 12 weist ein manuelles, das heißt durch einen Benutzer von Hand betätigbares, Hebelelement 15 auf. Das Hebelelement 15 ist jeweils in einem Verbindungsbereich 20 mit der Backe 12 verbunden. Es kann beispielsweise als Spritzgussteil einstückig mit der Backe 12 hergestellt sein. Der Verbindungsbereich 20 erstreckt sich in Längsrichtung der Backe 12 bzw. des Hebelelements 15 und ist in der gezeigten Ausführungsform vom Trägerelement 11 aus gesehen im Wesentlichen im dritten Viertel der Backe 12 angeordnet, genauer gesagt: in der von dem Trägerelement 11 abgewandten, oberen Hälfte der Backe 12, nicht jedoch im Bereich der obersten 20% der Backe 12. Dadurch wird eine sehr gute Hebelwirkung erzielt, die ein Ausdrücken der Tube präzise und mit verhältnismäßig wenig Kraftaufwand und gleichzeitig eine gute Restentleerung der Tube ermöglicht. Die zum Ausdrücken der Tube aufzuwendende Kraft liegt dabei typischerweise im Bereich zwischen 18 und 28 N, insbesondere zwischen 20 und 25 N.

Zudem erstreckt sich der Verbindungsbereich 20 lediglich über höchstens ein Viertel der Länge der Backen 12, so dass die Backen 12 flexibel bleiben. Eine hohe Flexibilität der Backen 12 wird auch dadurch erreicht, dass die Ausdehnung des Verbindungsbereichs 20 in Querrichtung höchstens die Hälfte der Breite der Backen 12 beträgt. In der gezeigten Ausführungsform ist der Verbindungsbereich 20 an seiner breitesten Stelle 6,8mm breit.

Das Hebelelement 15 weist einen Körper 16 mit Verstärkungsrippen 17 auf. Diese bewirken, dass das Hebelelement 15 trotz einer nicht massiven Ausbildung ausreichend stabil ist. Eine massive Ausbildung des Hebelelements 15 würde zu einer mangelnden Flexibilität und damit zu einer schwierigeren Handhabung der Vorrichtung führen. Die Verstärkungsrippen 17 können, wie in den Figuren 3a bis 3c gezeigt, quer zur Längsrichtung des Hebelelements 15 ausgebildet sein. Sie können jedoch auch anders verlaufen und/oder es können Verstärkungsrippen 17 mit Verlauf in mehreren Richtungen oder gebogene Verstärkungsrippen 17 vorgesehen sein.

Die Verstärkungsrippen 17 liegen zumindest in einem Griffbereich 19 des Hebelelements 15 nicht an der Oberfläche des Hebelelements 15 frei, sondern sind von einer Außenhaut 18 umgeben bzw. überdeckt. Ein Benutzer der Vorrichtung kommt somit nicht mit freiliegenden Verstärkungsrippen 17 in Berührung, wenn er die Vorrichtung in der vorgesehenen Weise benutzt. Die Außenhaut 18 kann das Hebelelement 15 vollständig oder nur in bestimmten Bereichen umgeben. In der gezeigten Ausführungsform liegen die Verstärkungsrippen 17, wie in Figur 4 sichtbar ist, seitlich von dem Griffbereich 19 frei und sind dort nicht von der Außenhaut 18 umhüllt.

Das Hebelelement 15 weist auf Höhe des Verbindungsbereiches 20 einen konkaven Abschnitt 21 auf, in dem der Griffbereich 19 konkav geformt ist, um einem Finger einen besseren Halt zu bieten.

Anhand der Figuren 3a bis 3c wird die Funktionsweise des Quetschers beim Ausdrücken einer in den Figuren der Übersichtlichkeit halber nicht gezeigten Tube erläutert.

Figur 3a zeigt den Quetscher 10 in einer ersten Stellung, auch als Ruhestellung bezeichnet, in der keine Kraft auf die Hebelelemente 15 ausgeübt wird. Die Backen 12 sind weit geöffnet.

Figur 3b zeigt den Quetscher 10 in einer zweiten Stellung, die eine Zwischenstellung darstellt, und die eingenommen wird, wenn eine gewisse Kraft auf die Hebelelemente 15 und damit die Backen 12 dadurch ausgeübt wird, dass ein Benutzer mit seinen Fingern die Hebelelemente 15 zusammendrückt. In dieser Zwischenstellung klaffen die Backen 12 an ihrem oberen Ende 14 noch deutlich auseinander, berühren einander im unteren Drittel jedoch bereits. Dabei ist erkennbar, dass die Backen 12 durch Ausübung von Kraft auf die Hebelelemente 15 nicht einfach nur zusammengedrückt werden, sondern dass sie dabei jeweils in sich gebogen werden. Insbesondere die Anordnung und Ausgestaltung des Verbindungsbereichs 20 ermöglicht ein Biegen der Backen 12 und dadurch eine besonders gute Entleerung der Tube von unten her.

Figur 3c zeigt den Quetscher 10 in einer dritten Stellung, bei der die Backen 12 vollständig in Kontakt miteinander sind und die eingenommen wird, wenn ausgehend von Figur 3b weiterhin Kraft auf die Hebelelemente 15 ausgeübt wird.

Die Figuren 3a bis 3c zeigen den Quetscher 10 ohne darin eingesetzte Tube. Wenn eine Tube zwischen den Backen 12 angeordnet ist, können die Backen 12 einander nicht mehr berühren. An die Stelle einer Berührung tritt dann eine nahe Annäherung mit dazwischen angeordneter, stark gequetschter Tube.

Figur 4 zeigt den Verbindungsbereich 20 zwischen der Backe 12 und dem in dieser Ansicht nicht gezeigten Hebelelement 15. Dabei ist erkennbar, dass der Verbindungsbereich 20 seine maximale Breite v im Bereich seines oberen Endes aufweist. Dabei beträgt v höchstens die Hälfte der Breite b der Backe 12 in diesem Bereich.

Figur 5 zeigt eine Seitenansicht des Quetschers 10. Darin sind Griffrippen 22 erkennbar, die im Griffbereich 19 auf der Außenhaut 18 angeordnet sind und die ein Abrutschen der Finger bei der Benutzung verhindern sollen. Die Griffrippen 22 können beispielsweise als Ausformungen der Außenhaut 18 selbst ausgebildet sein.

### Bezugszeichenliste

- 1: Gehäuse
- 2: Basisende
- 3: oberer Abschnitt
- 4: Seitenwandabschnitt
- 5: Öffnung
- 8: Öffnung
- 9: Schultern
- 10: Quetscher
- 11: Trägerelement
- 12: Backe
- 13: erstes Ende
- 14: zweites Ende
- 15: Hebelelement
- 16: Körper
- 17: Verstärkungsrippen
- 18: Außenhaut
- 19: Griffbereich
- 20: Verbindungsbereich
- 21: konkaver Abschnitt
- 22: Griffrippen
- 24: Tube
- 30: Auftragsdüse
- 40: Verschlusskappe

## Patentansprüche

1. Vorrichtung zum Herausdrücken eines Stoffes aus einer verformbaren Tube (24), wobei die Vorrichtung folgendes aufweist:
- ein Gehäuse (1) mit einem Basisende (2),
- einen oberen Abschnitt (3) gegenüber dem Basisende (2) und
- Seitenwandabschnitte (4) zwischen dem Basisende (2) und dem oberen Abschnitt (3),
- einen in das Gehäuse (1) einführbaren Quetscher (10), wobei der Quetscher (10) ein Trägerelement (11) und zwei einander gegenüberliegende Backen (12) zum Greifen und Auspressen eines Stoffes aus der Tube (24) aufweist,
wobei das Gehäuse (1) eine Öffnung (5) im oberen Abschnitt (3), durch die ein Ausgabeauslass der Tube (24) geführt werden kann, und Öffnungen (8) an gegenüberliegenden Teilen der Seitenwandabschnitte (4) aufweist, mittels derer sich die Backen (12) betätigen lassen, wobei die Backen (12) an einem Ende am Trägerelement (11) befestigt sind und der Quetscher (10) darüber hinaus ein manuelles Hebelelement (15) an zumindest einer Backe (12) aufweist, wobei das Hebelelement (15) in einem Verbindungsbereich (20) mit der Backe (12) in einer Anordnung verbunden ist, in der ein manuell auf das Hebelelement (15) angewendeter Druck eine Kraft auf die Backe (12) in Richtung auf die andere Backe (12) zu bewirkt,
**dadurch gekennzeichnet, dass**
das Hebelelement (15) einen Körper (16) mit Verstärkungsrippen (17) aufweist, wobei die Verstärkungsrippen (17) zumindest teilweise von einer geschlossenen Außenhaut (18) umgeben sind, wobei ein Bereich der Außenhaut (18) einen Griffbereich (19) ausbildet, wobei der Verbindungsbereich (20) zwischen dem Hebelelement (15) und der Backe (12) eine maximale Breite v aufweist, die höchstens die Hälfte einer Breite b der Backe (12) in diesem Bereich beträgt.

2. Vorrichtung nach Anspruch 1,
**dadurch gekennzeichnet, dass**
das Hebelelement (15) an der zumindest einen Backe (12) auf Höhe des Verbindungsbereiches (20) einen konkaven Abschnitt (21) aufweist.

3. Vorrichtung nach Anspruch 2,
**dadurch gekennzeichnet, dass**
für einen Krümmungsradius r der Außenhaut (18) des Hebelelements (15) in dem konkaven Abschnitt (21) gilt 5 mm ≤ r ≤ 50 mm, insbesondere 16 mm ≤ r ≤ 35 mm.

4. Vorrichtung nach einem der Ansprüche 1 bis 3,
**dadurch gekennzeichnet, dass**
das im Griffbereich (19) Griffrippen (22) auf der Außenhaut (18) des Hebelelements (15) angeordnet sind.

5. Vorrichtung nach einem der Ansprüche 1 bis 4,
**dadurch gekennzeichnet, dass**
der Verbindungsbereich (20) zwischen dem Hebelelement (15) und der Backe (12) eine Länge L aufweist, wobei L weniger als 25% der Länge der Backe (12) beträgt.

6. Vorrichtung nach Anspruch 5,
**dadurch gekennzeichnet, dass**
für die Länge L gilt: 2 mm ≤ L ≤ 20 mm, insbesondere mit 3 mm ≤ L ≤ 12 mm.

7. Vorrichtung nach einem der Ansprüche 1 bis 6,
**dadurch gekennzeichnet, dass**
der Verbindungsbereich (20) zwischen dem Hebelelement (15) und der Backe (12) in einer von dem Trägerelement (11) abgewandten, oberen Hälfte der Backe (12) angeordnet ist, nicht jedoch im Bereich der obersten 20% der Backe (12).

8. Vorrichtung nach einem der Ansprüche 1 bis 7,
**dadurch gekennzeichnet, dass**
der Körper (16) des Hebelelements (15) einstückig mit den Backen (12) ausgebildet ist.

9. Vorrichtung nach einem der Ansprüche 1 bis 8,
**dadurch gekennzeichnet, dass**
das Gehäuse (1) an seinem Basisende (2) offen ist und der Quetscher (10) in das Gehäuse (1) durch das offene Basisende (2) einführbar und in diesem fixierbar ist.

## Claims

1. A device for pressing a substance out of a deformable tube (24), the device having the following:
- a housing (1) comprising a base end (2),
- an upper portion (3) opposite the base end (2) and
- side wall portions (4) between the base end (2) and the upper portion (3),
- a squeezer (10) which can be inserted into the housing (1), the squeezer (10) having a support element (11) and two opposing jaws (12) for gripping and pressing a substance out of the tube (24),
the housing (1) having, in the upper portion (3), an opening (5) through which a dispensing outlet of the tube (24) can be guided, and, in opposite parts of the side wall portions (4), openings (8) by means of which the jaws (12) can be operated, the jaws (12) being fastened at one end to the support element (11) and the squeezer (10) additionally having a manual lever element (15) on at least one jaw (12), the lever element (15) being connected in a connection region (20) to the jaw (12) in an arrangement in which pressure manually applied to the lever element (15) produces a force on the jaw (12) toward the other jaw (12), **characterized in that** the lever element (15) has a body (16) comprising reinforcing ribs (17), the reinforcing ribs (17) being surrounded, at least in part, by a closed outer shell (18), a region of the outer shell (18) forming a grip region (19), the connection region (20) between the lever element (15) and the jaw (12) having a maximum width v which is at most half a width b of the jaw (12) in this region.

2. The device according to claim 1, **characterized in that** the lever element (15) has a concave portion (21) on the at least one jaw (12) at the level of the connection region (20).

3. The device according to claim 2, **characterized in that** for a radius of curvature r of the outer shell (18) of the lever element (15) in the concave portion (21), the following applies: 5 mm ≤ r ≤ 50 mm, in particular 16 mm ≤ r ≤ 35 mm.

4. The device according to one of claims 1 to 3, **characterized in that**, in the grip region (19), grip ribs (22) are arranged on the outer shell (18) of the lever element (15).

5. The device according to one of claims 1 to 4, **characterized in that** the connection region (20) between the lever element (15) and the jaw (12) has a length L, L being less than 25% of the length of the jaw (12).

6. The device according to claim 5, **characterized in that** for the length L, the following applies:
2 mm ≤ L ≤ 20 mm, in particular where 3 mm ≤ L ≤ 12 mm.

7. The device according to one of claims 1 to 6, **characterized in that** the connection region (20) between the lever element (15) and the jaw (12) is arranged in an upper half of the jaw (12) remote from the support element (11), but not in the region of the uppermost 20% of the jaw (12).

8. The device according to one of claims 1 to 7, **characterized in that** the body (16) of the lever element (15) is integral with the jaws (12).

9. The device according to one of claims 1 to 8, **characterized in that** the housing (1) is open at its base end (2) and the squeezer (10) can be inserted into the housing (1) through the open base end (2) and can be secured therein.

## Revendications

1. Dispositif destiné à expulser une substance hors d'un tube déformable (24), le dispositif présentant les éléments suivants :
- un boîtier (1) présentant une extrémité de base (2),
- une partie supérieure (3) opposée à l'extrémité de base (2) et
- des parties de paroi latérale (4) situées entre l'extrémité de base (2) et la partie supérieure (3),
- un outil exprimeur (10) pouvant être inséré dans le boîtier (1), l'outil exprimeur (10) présentant un élément support (11) et deux mâchoires opposées (12) afin de saisir et de presser une substance hors du tube (24),
le boîtier (1) présentant une ouverture (5) dans la partie supérieure (3) à travers laquelle une sortie de distribution du tube (24) peut être guidée, et des ouvertures (8) sur les sections opposées des parties de paroi latérale (4) au moyen desquelles les mâchoires (12) peuvent être actionnées, les mâchoires (12) étant fixées à une extrémité sur l'élément support (11) et l'outil exprimeur (10) présentant également un élément formant levier manuel (15) sur au moins une mâchoire (12), l'élément formant levier (15) étant relié à la mâchoire (12) dans une zone de liaison (20) dans un agencement dans lequel une pression appliquée manuellement sur l'élément formant levier (15) exerce une force sur la mâchoire (12) en direction de l'autre mâchoire (12),
**caractérisé en ce que**
l'élément formant levier (15) présente un corps (16) comportant des nervures de renforcement (17), les nervures de renforcement (17) étant au moins partiellement entourées d'une enveloppe extérieure fermée (18), une zone de l'enveloppe extérieure (18) réalisant une zone de préhension (19), la zone de liaison (20) présentant une largeur maximale v entre l'élément formant levier (15) et la mâchoire (12), la largeur maximale étant au plus une moitié d'une largeur b de la mâchoire (12) dans cette zone.

2. Dispositif selon la revendication 1,
**caractérisé en ce que**
l'élément formant levier (15) présente une partie concave (21) sur l'au moins une mâchoire (12) au niveau de la zone de liaison (20).

3. Dispositif selon la revendication 2,
**caractérisé en ce que**,
pour un rayon de courbure r de l'enveloppe extérieure (18) de l'élément formant levier (15), il convient que 5 mm ≤ r ≤ 50 mm, en particulier 16 mm ≤ r ≤ 35 mm, dans la partie concave (21).

4. Dispositif selon l'une des revendications 1 à 3,
**caractérisé en ce que**
des nervures de préhension (22) sont disposées dans la zone de préhension (19) sur l'enveloppe extérieure (18) de l'élément formant levier (15).

5. Dispositif selon l'une des revendications 1 à 4,
**caractérisé en ce que**
la zone de liaison (20) présente une longueur L entre l'élément formant levier (15) et la mâchoire (12), L étant inférieure à 25 % de la longueur de la mâchoire (12).

6. Dispositif selon la revendication 5,
**caractérisé en ce que**,
pour la longueur L, il convient que : 2 mm ≤ L ≤ 20 mm, en particulier 3 mm ≤ L ≤ 12 mm.

7. Dispositif selon l'une des revendications 1 à 6,
**caractérisé en ce que**
la zone de liaison (20) entre l'élément formant levier (15) et la mâchoire (12) est disposée dans une moitié supérieure de la mâchoire (12) détournée de l'élément support (11), mais pas dans la zone des 20 % supérieurs de la mâchoire (12).

8. Dispositif selon l'une des revendications 1 à 7,
**caractérisé en ce que**
le corps (16) de l'élément formant levier (15) est réalisé d'une seule pièce avec les mâchoires (12).

9. Dispositif selon l'une des revendications 1 à 8,
**caractérisé en ce que**
le boîtier (1) est ouvert à son extrémité de base (2) et **en ce que** l'outil exprimeur (10) peut être introduit dans le boîtier (1) par l'extrémité de base ouverte (2) et y être fixé.
